# EUROPÄISCHE PATENTSCHRIFT

(11) **EP 1 287 880 B1**
(45) Veröffentlichungstag und Bekanntmachung des Hinweises auf die Patenterteilung: **20.09.2006**
(21) Anmeldenummer: 02018754.8
(22) Anmeldetag: 22.08.2002
(51) Int. Cl.: B01F 7/20, B01F 7/16, B01F 3/12, B01F 15/00, B01F 13/10, B01F 7/18

(54) **Mischvorrichtung**
Mixing apparatus
Appareil mélangeur

(30) Priorität: 28.08.2001 DE 10141302
(43) Veröffentlichungstag der Anmeldung: 05.03.2003
(73) Patentinhaber: LIPP Mischtechnik GmbH, 68309 Mannheim (DE)
(72) Erfinder: Lipp, Eberhard, Dipl.-Ing., 67122 Altrip (DE)
(74) Vertreter: Petersen, Frank

(56) Entgegenhaltungen:
- DE-A- 19 629 945
- DE-U- 7 914 349
- US-A- 2 074 673
- US-A- 6 024 481

## Beschreibung

Die Erfindung betrifft eine Mischvorrichtung zum Vermischen eines Grundstoffes mit einer Flüssigkeit, mit einem vertikalen Zuführschacht für den Grundstoff und einem unterhalb des Zuführschachtes angeordneten Mischraum, in dem die Flüssigkeit zugeführt wird und ein Mischwerkzeug rotierend antreibbar ist, wobei in dem Zuführschacht ein um eine vertikale Achse rotierender Propeller vorgesehen ist, bei dem sich in Radialrichtung erstreckende Flügelelemente vorgesehen sind, gemäß dem Oberbegriff des Anspruches 1.

Mit einer Vorrichtung dieser Art, wie Sie beispielsweise aus der DE-A-196 29 945 , US-A-2 074 673, US-A-6 024 481 oder der DE-U-79 14 349 bekannt ist, können Grundstoffe, bei denen es sich insbesondere um pulverförmige oder körnige Feststoffe handeln kann, die auch als Brocken oder als Schollen auftreten, oder bei denen es sich auch um eine Paste handeln kann, mit Flüssigkeiten vermischt werden.

Dabei tritt jetzt das Problem auf, dass Flüssigkeit aus dem Mischraum in den Zuführschacht spritzen kann und dort mit dem Grundstoff zu Verklebungen bzw. Verklumpungen und damit zu einem Zusetzen des Zuführschachtes führen kann. Um dies zu verhindern wird am unteren Ende des Zuführschachtes ein in den Mischraum fördernder Propeller vorgesehen.

In der DE-A-196 29 945 wird jetzt beschrieben, dass der im Zuführschacht um eine vertikale Achse rotierende Propeller derart ausgestaltet ist, dass er entweder eine durchgängige Förderschnecke bildet oder aber aus einzelnen Schneckengangstücken zusammengesetzt ist, die in axialer Richtung übereinander sitzen und in Umfangsrichtung gegeneinander versetzt sind, so dass zwischen ihnen lediglich axiale Zwischenräume frei sind. In axialer Richtung ist aber auch dieser aus einzelnen Schneckengangstücken zusammengesetzte Propeller verschlossen, da sich die einzelnen Schneckengangstücke jeweils überdecken und überlappen.

Es hat sich jetzt herausgestellt, dass diese förderschneckenartigen Propeller in Abhängigkeit von der Konsistenz des Grundstoffes zu Verstopfungen neigen. Es kann passieren, dass sich der brocken- oder schollenförmige Grundstoff in einem Schneckengang verklemmt und festsetzt und somit eine weitere Förderung des Grundstoffes zu der Mischkammer verhindert.

Aufgabe der vorliegenden Erfindung ist es daher, eine Mischvorrichtung wie oben angegeben derart weiterzubilden, dass ein derartiges Verstopfen nicht mehr auftritt.

Diese Aufgabe wird erfindungsgemäß gelöst, durch eine Vorrichtung mit den Merkmalen des Anspruches 1.

Es hat sich herausgestellt, dass aufgrund der dort angegebenen achsparallel durchgängigen Freiräume im Propeller eine Verstopfung vermieden wird. Insbesondere hat eine derartige Ausführungsform auch noch den weiteren Vorteil, dass der Grundstoff durch den Propeller noch homogenisiert wird, was bei der anschließenden Vermischung mit Flüssigkeit zu besseren Mischergebnissen führt.

Insbesondere, indem der Propeller mit Geschwindigkeiten von über 200 Umdrehungen pro Minute, vorzugsweise sogar mit Geschwindigkeiten von 300 bis 3000 Umdrehungen pro Minute rotiert, wird im übrigen auch gewährleistet, dass aus dem Mischraum hochspritzende Flüssigkeit nicht in den Zuführschacht eintreten kann und dort zu einer Verklebung und Verklumpung des Grundstoffes führt.

Ein derartiges Verschließen des Zuführschachtes gegen hochspritzende Flüssigkeit aus dem Mischraum ist insbesondere dann zu erreichen, wenn an dem Propeller jeweils mehrere (insbesondere vier) Flügel in einer normal zur Mittelachse des Propellers angeordneten Ebene vorgesehen sind. Nötigenfalls kann der Propeller auch mehrere entsprechenden Ebenen mit Flügeln übereinandergeschaltet aufweisen. Dies erhöht nicht nur die "Dichtigkeit" nach unten sondern verbessert auch eine Homogenisierung des Grundstoffes bei dessen Zuführung zur Mischklammer.

Dabei wird bei mehreren Ebenen mit darin liegenden Flügeln aber darauf geachtet, dass die vorhandenen Flügel in Radialrichtung gesehen jeweils parallel zu einem Flügel einer benachbarten Ebene sind. Hierdurch ist auf konstruktiv einfache Weise zu gewährleisten, dass die über die gesamte Höhe es Propellers achsparallel durchgehend flügelfrei gehaltenen Segmente erreicht werden.

Der Zuführschacht soll den Propeller dabei vorzugsweise eng umgeben, beispielsweise mit einer Spaltbreite zwischen den rotierenden Flügelenden und der Wandung des Zufuhrschachtes von weniger als 5 mm, vorzugsweise von 0,5 ∼ 3 mm.

Grundsätzlich ist es zwar im Rahmen dieser Erfindung, wenn das Mischwerkzeug um eine vertikale Achse rotiert. Vorzugsweise ist das unterhalb des Zuführschachtes im Mischraum angeordnete Mischwerkzeug aber um eine vertikale Achse rotierbar. Hierbei ist es dann vorteilhaft, wenn der Zuführschaft rotationssymmetrisch ist und seine Mittelachse mit der Achse des Mischwerkzeuges fluchtet. Dann kann der Propeller insbesondere direkt auf dem oberen Ende des Mischwerkzeuges montiert sein.

Der auf dem oberen Ende des um eine vertikale Achse rotierenden Mischwerkzuges montierte Propeller hat dabei konstruktive Vorteile im Hinblick auf eine einfachere Montierbarkeit und eine leichtere Antreibbarkeit des Propellers

Vorzugsweise sind die Flügel des Propellers in Förderrichtung angestellt, um die Zuführung von Grundstoff in die Mischkammer sicher zu stellen. Der Zuführschacht selber kann dabei nicht nur insgesamt zylindrisch sein. Der Zuführschacht kann auch sich konisch verengend ausgebildet werden. Hierdurch wird beispielsweise fluidisierendes Pulver verdichtet, wodurch Agglomerate besser aufgeschlossen werden.

Wenn der Grundstoff eher klebrig ist, hat es sich aber auch als vorteilhaft erwiesen, den Zuführschacht konisch erweiternd auszubilden. Hierdurch werden solche klebrigen Grundstoffe aufgelockert.

Weitere Vorteile und Merkmale der Erfindung ergeben sich aus der nachfolgenden Beschreibung von Ausführungsbeispielen. Dabei zeigt
- Figur 1: die Seitenansicht einer Mischvorrichtung teilweise geschnitten;
- Figur 2: die Aufsicht auf einen Zuführschacht;
- Figur 3: eine alternative Ausführungsform eines Zuführschachtes im Schnitt;
- Figur 4: eine weitere Ausführungsform des Zuführschachtes im Schnitt.

In Figur 1 erkennt man die Seitenansicht einer Mischvorrichtung. Auf einem Gestell 1 ist eine Wellenlagerung 2a mit Elektromotor 2b montiert, der über einen Riemenantrieb 3 mit der Eingangswelle 4 verbunden ist.

An einer Laterne 5 ist eine Mischtrommel 6 angeflanscht, in deren innenliegenden Mischraum 7 ein Mischwerkzeug 8 rotierend antreibbar ist. Die Mittelachse 9 des Mischwerkzeuges ist dabei in Vertikalrichtung ausgerichtet. Am oberen Ende des Mischraumes 7 ist auf diesen über einen Flansch 10 ein vertikaler Zuführschacht 11 aufgeschraubt. Dieser Zuführschacht 11 hat einen geringeren Durchmesser als der unterhalb des Zuführschachtes angeordnete Mischraum 7.

Am Flansch 10 sind Flüssigkeitszuführanschlüsse 12 vorgesehen, durch die Flüssigkeit (Pfeile 13) von oben in den Mischraum 7 zugeführt werden kann. Durch ein nicht dargestelltes Führungsrohr, das am oberen Ende des Zuführschachtes angeschlossen ist, fällt gleichermaßen Feststoff (Pfeil 14) von oben kommend in den Zuführschacht 11. Dieser Grundstoff wird durch eine nicht dargestellte Dosiervorrichtung in der gewünschten Menge aufgegeben.

Innerhalb des Zuführschachtes 11 rotiert ein Propeller 15, bei dem an einer Welle 16 über den Umfang verteilt mehrere Flügel 17 sitzen, wie dies in der Figur 2 in der Aufsicht zu erkennen ist. In Radialrichtung ragen die Flügel 17 bis dicht an die Innenwand des Zuführschachtes 11, der damit den Propeller unter Bildung eines engen Spaltes umgibt. Diese Flügel 17 lassen innerhalb des Zuführschachtes 11 mehrere Segmente 18 frei, die achsparallel durchgängig sind. Bei stehendem Propeller 15 könnten durch diese Segmente 18 Grundstoffe direkt bis in den Mischraum 7 fallen.

Der Propeller 15 dreht jedoch mit einer Geschwindigkeit von mehr als 200 Umdrehungen pro Minute (vergleiche Pfeil 19). Dadurch wird durch die Flügel 17 in den Segmenten 18 befindlicher Grundstoff bereits innerhalb des Zuführschachtes 11 homogenisiert, bevor ihm im Mischraum 7 dann die Flüssigkeit zugesetzt wird, die durch das Mischwerkzeug 8 mit dem Grundstoff vermischt wird.

Das fertige Gemisch wird durch einen Ableitungsstutzen 20 aus der Mischvorrichtung abgeführt. Um bei dem Mischvorgang entstehende Wärme abführen zu können, kann der Mischraum 7 über Kühlwasseranschlüsse 21 entsprechend auf Temperatur gehalten werden.

Bezüglich des Propellers 15 im Zuführschacht sei noch erwähnt, dass die Flügel 17 jeweils in einer Ebene angeordnet sind. Außerdem ist im hier dargestellten Beispiel zu erkennen, dass zwei Ebenen mit jeweils vier darin angeordneten Flügeln 17 übereinander angeordnet sind, wobei die entsprechenden Flügel 17 exakt übereinanderliegen und wie zu erkennen ist leicht angestellt sind. Durch diese Anstellung wird eine Förderung des durch den Propeller homogenisierten Grundstoffes in Richtung auf den unterhalb des Propellers liegenden Mischraum bewirkt.

Außerdem ist bei dem hier dargestellten Ausführungsbeispiel gut zu erkennen, dass der Propeller direkt auf dem Mischwerkzeug 8 montiert ist und somit für Mischwerkzeug 8 und Propeller 15 nur ein gemeinsamer Antrieb vorgesehen sein muss.

Außer einer Ausführungsform mit zylindrischem Zuführschacht 11 wie in Figur 1 dargestellt kann der Zuführschacht auch eine sich konisch verengende Form haben, wie in Figur 3 mit Bezugsziffer 22 dargestellt. Hierdurch wird bei einem Grundstoff wie fluidisierendem Pulver dieses verdichtet, was dazu führt, dass im Zuführschacht 22 Agglomerate besser aufgeschlossen werden.

Es ist aber wie in der Figur 4 zu erkennen auch möglich, den (mit Bezugsziffer 23 bezeichneten) Zuführschacht sich konisch erweiternd auszubilden. Hierdurch können klebrige Grundstoffe gut aufgelockert werden.

Zusammenfassend stellt die Erfindung somit eine Möglichkeit dar, eine Mischvorrichtung mit vertikaler Ausrichtung zu bauen, bei der eine Verstopfung des Zuführschachtes sicher vermieden wird und die aufgrund eines vorhomogenisierten Grundstoffes auch sehr gute Mischergebnisse liefert.

## Patentansprüche

1. Mischvorrichtung zum Mischen eines Grundstoffes (14) mit einer Flüssigkeit (13),
mit einem vertikalen Zuführschacht (11, 22, 23) für den Grundstoff (14) und einem unterhalb des Zuführschachtes (11, 22, 23) angeordneten Mischraum (7), in dem die Flüssigkeit zugeführt wird und ein Mischwerkzeug (8) rotierend antreibbar ist,
wobei in dem Zuführschacht (11, 22, 23) ein um eine vertikale Achse rotierender Propeller (15) vorgesehen ist, bei dem sich in Radialrichtung erstreckende Flügelelemente (17) vorgesehen sind
und der Zuführschacht (11, 22, 23) einen geringeren Durchmesser hat als der unterhalb des Zuführschachtes angeordnete Mischraum (7), **dadurch gekennzeichnet, dass** bei dem rotierenden Propeller (15) im Zuführschacht (11, 22, 23) in Umfangsrichtung einzelne Segmente (18) über die gesamte Höhe des Propellers (15) achsparallel flügelfrei sind unter Bildung von achsparallel durchgängigen Freiräumen im Propeller.

2. Mischvorrichtung gemäß Anspruch 1,
**dadurch gekennzeichnet,**
**dass** der Propeller (15) mit mindestens 200 min⁻¹ rotiert, vorzugsweise mit mindestens 300 bis über 3000 min⁻¹.

3. Mischvorrichtung gemäß Anspruch 1,
**dadurch gekennzeichnet,**
**dass** jeweils mehrere, insbesondere vier Flügel (17) in einer normal zur Mittelachse des Propellers (15) angeordneten Ebene vorgesehen sind.

4. Mischvorrichtung gemäß Anspruch 3,
**dadurch gekennzeichnet,**
**dass** der Propeller (15) mehrere Ebenen mit Flügeln (17) übereinander geschaltet aufweist.

5. Mischvorrichtung gemäß Anspruch 4,
**dadurch gekennzeichnet,**
**dass** in jeder Ebene alle Flügel (17) in Radialrichtung parallel zu einem Flügel (17) einer benachbarten Ebene sind.

6. Mischvorrichtung gemäß Anspruch 1,
**dadurch gekennzeichnet,**
**dass** der Zuführschacht (11, 22, 23) den Propeller (15) eng umgibt.

7. Mischvorrichtung gemäß Anspruch 1,
**dadurch gekennzeichnet,**
**dass** das Mischwerkzeug (8) um eine vertikale Achse (9) rotiert.

8. Mischvorrichtung gemäß Anspruch 7,
**dadurch gekennzeichnet,**
**dass** der Zuführschacht (11, 22, 23) rotationssymmetrisch ist und seine Mittelachse mit der Achse (9) des Mischwerkzeuges (8) fluchtet.

9. Mischvorrichtung gemäß Anspruch 7,
**dadurch gekennzeichnet,**
**dass** der Propeller (15) auf dem oberen Ende des Mischwerkzeuges (8) montiert ist.

10. Mischvorrichtung gemäß Anspruch 1,
**dadurch gekennzeichnet,**
**dass** die Flügel (17) des Propellers (15) in Förderrichtung angestellt sind.

11. Mischvorrichtung gemäß Anspruch 1,
**dadurch gekennzeichnet,**
**dass** der Zuführschacht (11) zylindrisch ist.

12. Mischvorrichtung gemäß Anspruch 1,
**dadurch gekennzeichnet,**
**dass** der Zuführschacht (22) sich konisch verengend ist.

13. Mischvorrichtung gemäß Anspruch 1,
**dadurch gekennzeichnet,**
**dass** der Zuführschacht (23) sich konisch erweiternd ist.

## Claims

1. Mixing device for mixing a base material (14) with a liquid (13),
having a vertical feed shaft (11, 22, 23) for the base material (14) and, arranged below the feed shaft (11, 22, 23), a mixing chamber (7) in which the liquid is supplied and a mixing tool (8) is drivable in rotation,
there being provided in the feed shaft (11, 22, 23) a propeller (15), which rotates about a vertical axis, wherein blade elements (17) extending in the radial direction are provided and the feed shaft (11, 22, 23) has a smaller diameter than the mixing chamber (7) which is arranged below the feed shaft,
**characterised in that**
in the rotating propeller (15) in the feed shaft (11, 22, 23) individual segments (18) in the circumferential direction are blade-free parallel to the axis over the entire height of the propeller (15), forming free spaces in the propeller that are continuous parallel to the axis.

2. Mixing device according to claim 1,
**characterised in that**
the propeller (15) rotates at at least 200 min⁻¹, preferably at from at least 300 to more than 3000 min⁻¹.

3. Mixing device according to claim 1,
**characterised in that**
a plurality of blades (17), especially four blades, is provided in a plane arranged normal to the centre axis of the propeller (15).

4. Mixing device according to claim 3,
**characterised in that**
the propeller (15) has a plurality of planes with blades (17) arranged one above the other.

5. Mixing device according to claim 4,
**characterised in that**
in each plane all blades (17) are in the radial direction parallel to a blade (17) of an adjacent plane.

6. Mixing device according to claim 1,
**characterised in that**
the feed shaft (11, 22, 23) closely surrounds the propeller (15).

7. Mixing device according to claim 1,
**characterised in that**
the mixing tool (8) rotates about a vertical axis (9).

8. Mixing device according to claim 7,
**characterised in that**
the feed shaft (11, 22, 23) is rotationally symmetrical and its centre axis is aligned with the axis (9) of the mixing tool (8).

9. Mixing device according to claim 7,
**characterised in that**
the propeller (15) is mounted on the upper end of the mixing tool (8).

10. Mixing device according to claim 1,
**characterised in that**
the blades (17) of the propeller (15) are angled in the conveying direction.

11. Mixing device according to claim 1,
**characterised in that**
the feed shaft (11) is cylindrical.

12. Mixing device according to claim 1,
**characterised in that**
the feed shaft (22) is conically tapering.

13. Mixing device according to claim 1,
**characterised in that**
the feed shaft (23) is conically expanding.

## Revendications

1. Mélangeur pour mélanger une matière de base (14) et un liquide (13), comprenant une trémie d'alimentation verticale (11, 22, 23) pour la matière de base (14) et un espace de mélange (7) placé sous la trémie d'alimentation (11, 22, 23), dans lequel le liquide est admis et qui renferme un outil mélangeur (8) pouvant être entraîné en rotation, une hélice (15) tournant autour d'un axe vertical étant prévue dans la trémie d'alimentation (11, 22, 23), sur laquelle sont prévues des pales (17) s'étendant dans la direction radiale, et la trémie d'alimentation (11, 22, 23) présentant un diamètre inférieur à celui de l'espace de mélange (7) situé sous la trémie d'alimentation, **caractérisé en ce que**, dans la trémie d'alimentation (11, 22, 23), certains segments (18) de l'hélice rotative (15) qui s'étendent dans la direction du pourtour sont exempts de pales sur toute la hauteur de l'hélice (15), parallèlement à l'axe de cette dernière, formant ainsi dans l'hélice des passages libres de bout en bout parallèlement à l'axe.

2. Mélangeur selon la revendication 1, **caractérisé en ce que** l'hélice (15) tourne à une vitesse d'au moins 200 min⁻¹, de préférence d'au moins 300 jusqu'à plus de 3000 min⁻¹.

3. Mélangeur selon la revendication 1, **caractérisé en ce que** plusieurs, notamment quatre pales (17) sont chaque fois prévues dans un plan orienté perpendiculairement à l'axe central de l'hélice (15).

4. Mélangeur selon la revendication 3, **caractérisé en ce que** l'hélice (15) présente plusieurs plans de pales (17) superposés.

5. Mélangeur selon la revendication 4, **caractérisé en ce que**, dans chaque plan, toutes les pales (17) sont parallèles dans la direction radiale à une pale (17) d'un plan voisin.

6. Mélangeur selon la revendication 1, **caractérisé en ce que** la trémie d'alimentation (11, 22, 23) entoure étroitement l'hélice (15).

7. Mélangeur selon la revendication 1, **caractérisé en ce que** l'outil mélangeur (8) tourne autour d'un axe vertical (9).

8. Mélangeur selon la revendication 7, **caractérisé en ce que** la trémie d'alimentation (11, 22, 23) possède une symétrie de révolution et **en ce que** son axe médian est aligné sur l'axe (9) de l'outil mélangeur (8).

9. Mélangeur selon la revendication 7, **caractérisé en ce que** l'hélice (15) est montée à l'extrémité supérieure de l'outil mélangeur (8).

10. Mélangeur selon la revendication 1, **caractérisé en ce que** les pales (17) de l'hélice (15) sont inclinées dans le sens d'avance.

11. Mélangeur selon la revendication 1, **caractérisé en ce que** la trémie d'alimentation (11) est cylindrique.

12. Mélangeur selon la revendication 1, **caractérisé en ce que** la trémie d'alimentation (22) se rétrécit de façon conique.

13. Mélangeur selon la revendication 1, **caractérisé en ce que** la trémie d'alimentation (23) s'élargit de façon conique.
